# EUROPÄISCHE PATENTSCHRIFT

(11) **EP 0 025 540 B1**
(45) Veröffentlichungstag und Bekanntmachung des Hinweises auf die Patenterteilung: **25.01.1984**
(21) Anmeldenummer: 80105171.5
(22) Anmeldetag: 30.08.1980
(51) Int. Cl.: A61G 3/00

(54) **An der Decke des Innenraumes der Karosserie eines Operations-Krankenfahrzeuges schwenkbar befestigte Haltevorrichtung für ärztliche Geräte**
Holding device for medical implements, hingedly fixed to the ceiling of the interior of the body of an ambulance
Dispositif de support d'appareils médicaux monté pivotant au plafond de la corosserie d'une ambulance

(30) Priorität: 12.09.1979 DE 2936858; 01.02.1980 DE 3003687
(43) Veröffentlichungstag der Anmeldung: 25.03.1981
(73) Patentinhaber: Binz GmbH & Co, D-73541 Lorch (DE)
(72) Erfinder: Lehmann, Ludwig, J. C., D-7073 Lorch (DE)
(74) Vertreter: Dipl.-Phys.Dr. Manitz Dipl.-Ing. Finsterwald Dipl.-Ing. Grämkow Dipl.-Chem.Dr. Heyn Dipl.-Phys. Rotermund Morgan, B.Sc.(Phys)

## Beschreibung

Die Erfindung betrifft eine an der Decke des Innenraumes der Karosserie eines Operations-Krankenfahrzeuges schwenkbar befestigte und im hochgeschwenktem Zustand an der Decke anliegende deckelartige Haltevorrichtung für ärztliche Geräte zur Notfallversorgung, wobei die Geräte bei heruntergeschwenkter Haltevorrichtung vom Fahrzeuginnenram aus frei zugänglich sind.

Eine entsprechende Haltevorrichtung ist aus der DE-B-1 251 910 bekannt und besteht aus einem U-Profil aufweisenden Pressblech, welches auf der offenen Seite seines U-Profiles mit einem im wesentlichen ebenen Abdeckblech verschweisst ist. Die Haltevorrichtung ist als herabklappbarer Deckel an einer an der Decke des Innenraumes ausgebildeten Aussparung angeordnet. Auf dem die Deckelinnenseite bildenden Pressblech mit U-Profil sind Haken- und Sicherungselemente angebracht, die im heruntergeklappten Zustand der Haltevorrichtung die Befestigung einer Infusionsflasche erlauben. Nach Durchführung der Infusion wird die Infusionsflasche von der Haltevorrichtung abgenommen, welche daraufhin hochgeschwenkt wird, so dass die Haken- und Befestigungselemente in der nunmehr von der Haltevorrichtung deckelartig abgedeckten Aussparung aufgenommen werden. In dieser hochgeklappten Lage soll und kann die Haltevorrichtung nicht zur Halterung einer Infusionsflasche od. dgl. dienen.

Diese bekannte Haltevorrichtung ermöglicht zwar, eine mit Blutkonserven oder Blutersatzlösungen gefüllte Infusionsflasche od. dgl., die zur Transfusion oder Infusion mit der Vene eines Patienten durch Schlauch und Kanüle verbunden wird, derart zu haltern, dass sie bei Nichtgebrauch nicht stört, andererseits jedoch stets griffbereit ist, auch bei Erschütterungen des Fahrzeuges nicht pendelt und die Kanüle nicht aus der Vene des Patienten herausreisst. Gleichwohl ist diese Haltevorrichtung zur ständigen Aufbewahrung einer für einen zukünftigen Notfalleinsatz gedachten Infusionsflasche ungeeignet, da dieselbe nicht hinreichend geschützt untergebracht werden kann.

Dies hat zur Folge, dass unnötig kostbare Zeit damit vertan wird, im Verlaufe eines Notfalleinsatzes eine an anderer Stelle im Fahrzeug gelagerte Infusionsflasche an der Haltevorrichtung zu befestigen und mit dem Infusionsbesteck zu verbinden.

Erschwerend kommt hinzu, dass in herkömmlichen Rettungs- und Notarztwagen die Infusionsflaschen u. dgl. sowie das Infusionsbesteck vielfach von verschiedenen Stellen im Fahrzeug zusammengesucht werden müssen. Insgesamt erfordern also die Vorbereitungen eine gewisse Zeit und können darüber hinaus zu einer erheblichen und unerwünschten Hektik des Sanitätspersonals beitragen.

Ähnlich liegt der Fall bei der Sauerstoffversorgung. Auch hier ist nicht immer alles so griffbereit, wie es sein sollte. Wieder gehen oft entscheidende Sekunden verloren. Ähnliches gilt für den Anschluss der EKG-Elektroden.

Zwar ist es aus der US-A-4 154 237 bereits bekannt, über den Sitzen grosser Passagierflugzeuge Atemmasken anzuordnen, welche in an der Decke angeordneten festen Behältern mit nach unten herabklappbaren Deckeln untergebracht sind. Beim Öffnen dieses Deckels fallen die Atemmasken automatisch nach unten heraus, wobei ein Teil der Atemmasken mittels eines entsprechenden Gestänges gleichzeitig seitwärts verschoben wird, um in die Reichweite weiter seitlich sitzender Passagiere zu gelangen.

Diese bekannte Anordnung vermag jedoch für Operations-Krankenfahrzeuge u. dgl. keinerlei Anregung zu geben, da die Problemstellung vollständig verschieden ist. Die Atemmasken in der Flugzeugkabine sollen bei einem Schaden am Flugzeug, insbesondere beim Druckabfall in der Passagierkabine, in die Reichweite der aktiv bewegungsfähigen Passagiere gebracht werden, welche sich selbst helfen können und sollen. Dieser Fall liegt jedoch bei Notfalleinsätzen von Operations-Krankenfahrzeugen u. dgl. nicht vor. Der Patient ist in aller Regel hilflos und insbesondere nicht in der Lage, die für ihn notwendige Versorgung ohne weiteres zu erkennen und/oder auszuführen. Deshalb müssen die Atemmasken u. dgl. für das Sanitätspersonal - möglichst ungehindert - zugänglich sein, nicht jedoch für den Patienten. Eine Anordnung, bei der die Atemmasken aus einem an der Decke angebrachten Behälter gegebenenfalls herausfallen und in die Nähe des Patienten gelangen, ist daher in Operations-Krankenfahrzeugen u. dgl. nicht sinnvoll.

Aufgabe der Erfindung ist es, für ein Operations-Krankenfahrzeug eine Haltevorrichtung zu schaffen, die eine geschützte und gleichwohl im Notfalleinsatz ohne jegliche Zeitverzögerung gut zugängliche Unterbringung der ärztlichen Geräte ermöglicht sowie den für das Betreuungspersonal zur Verfügung stehenden Bewegungsraum nicht einschränkt.

Diese Aufgabe wird dadurch gelöst, dass die Haltevorrichtung als wannenartiger Behälter ausgebildet ist, in welchem die ärztlichen Geräte sowohl im hoch- als auch im heruntergeschwenkten Zustand geschützt und für einen Notfalleinsatz bereit bzw. fertig angeschlossen untergebracht sind.

Gemäss der Erfindung kann also sonst ungenutzter Raum oberhalb eines Behandlungstisches innerhalb des Operations-Krankenfahrzeuges für medizinische Geräte sowie Infusionsbehälter u. dgl. vorgesehen werden, so dass die Geräte und Infusionsbehälter für einen Notfalleinsatz zentral an einem Platz in unmittelbarer Nähe des Patienten zur sofortigen Verwendung bzw. Anwendung bereitgehalten werden.

Soweit in einem der Behälter Infusionsmittel enthalten sind, müssen diese beim Infundieren eine Temperatur von mindestens 20°C haben, um gesundheitliche Schäden, insbesondere Schockzustände, bei den Notfallpatienten zu vermeiden, die in der Regel ohnehin bereits ein Wärmedefizit haben, so dass zu kalte Infusionen eine erhebliche zusätzliche Belastung bedeuten würden.

Eine gewisse Erhöhung der Temperaturen der Infusionsmittel schadet dem Patienten nicht, jedoch wird im allgemeinen die Haltbarkeit der Lösungen herabgesetzt. Deshalb sollte die Temperatur 35°C nicht überschreiten.

Als optimal kann ein Temperaturbereich von 25 ° C bis 35°C angesehen werden. Zur Einhaltung dieses Temperaturbereiches ist es zweckmässig, dass im Behälter eine durch Thermostat gesteuerte Heizung angeordnet ist, die ein unzulässiges Abkühlen der Infusionen verhindert und damit lange Aufwärmezeiten vermeidet, die andernfalls notwendig wären, da Infusionen nur behutsam, d.h. bei mässiger Wärmezufuhr, erhitzt werden dürfen.

In gemässigten Klimazonen ist auch an heissen Tagen keine übermässige Erwärmung des Behälterinnenraumes zu befürchten. Um jedoch auch in tropischen Klimazonen ein Überwärmen der Infusionslösungen zu verhindern, kann im vom Behälter umschlossenen Raum ein thermostatgesteuerter Wärmeaustauscher angeordnet sein, der zur Kühlung dieses Raumes an eine fahrzeugeigene Kühl- bzw. Klimaanlage anschliessbar ist.

Vorzugsweise ist dieser Wärmeaustauscher über eine ein Wärmetransportmedium führende Leitung wahlweise mit dem Verdampfer oder dem Kondensator der Kühl- bzw. Klimaanlage verbindbar, wobei der Wärmeaustauscher im ersteren Fall zur Kühlung des Raumes und im letzteren Fall zu dessen Erwärmung dient. Die Blutkonserven und die Infusionslösungen sind also sowohl gegen Unterkühlung als auch gegen Überwärmung geschützt.

Insbesondere wenn eine Kühlmöglichkeit für die Blutkonserven und Infusionslösungen nicht erforderlich ist, wie in den gemässigten Klimazonen, d.h. wenn nur ein Absinken der Temperaturen verhindert werden muss, kann die erforderliche Heizung des Behälters als elektrische Widerstandsheizung mit ein oder mehreren Widerstandsleitungen ausgebildet sein, die auf einer isolierenden Schicht, z.B. einer Kunststoff-Folie, aufgebracht und durch eine Abdeckung, z.B. ebenfalls aus Kunststoff, gegen Beschädigungen geschützt sind. Die Heizleitungen können durch Verfahren erzeugt werden, die aus der Herstellung gedruckter elektrischer Schaltungen, wie Siebdruckverfahren, bekannt sind.

Um die notwendige Heizleistung und gegebenenfalls auch die notwendige Kühlleistung gering zu halten, ist es vorteilhaft, wenn die Behälterwandungen und der den Behälter im hochgeklappten Zustand überdeckende Bereich der Innenraumdecke bzw. das mit ihr verbundene Teil wärmeisolierend ausgebildet sind. Dazu können die Behälterwandungen und die Innenraumdecke bzw. der abdeckende Teil über dem Behälter eine wärmeisolierende Beschichtung besitzen, z.B. aus einem festen Kunststoffschaum, der gleichzeitig als Polster wirkt und das Personal des Notfall-Operationsfahrzeuges vor Verletzungen schützt. Gegebenenfalls kann auch der Behälter zumindest teilweise aus einem wärmeisolierenden Hartschaum bestehen.

Nachfolgend werden bevorzugte Ausführungsbeispiele der Erfindung anhand der Figuren erläutert.

Dabei zeigen:
Fig. 1 eine Draufsicht auf einen erfindungsgemäss vorgesehenen Behälter mit Infusionsgeräten,
Fig. 2 einen Schnitt durch den Behälter in hängender Lage desselben,
Fig. 3 einen gleichen Schnitt wie Fig. 2, jedoch in gegen die Fahrzeugdecke hochgeklappter Lage,
Fig. 4 eine Draufsicht auf einen erfindungsgemäss vorgesehenen Behälter mit Atemgeräten,
Fig. 5 den Grundriss einer erfindungsgemäss ausgestatteten Karosserie und
Fig. 6 einen Schnitt durch dieselbe,
Fig. 7 eine Draufsicht auf eine elektrische Widerstandsheizung für einen in den Fig. 2 und 3 dargestellten Behälter und
Fig. 8 das Zusammenwirken eines sowohl zur Kühlung als auch zur Heizung geeigneten Wärmeaustauschers mit einer Wärmepumpe.

An der Decke 10 des Fahrzeuges sind nach Fig. 6 ein oder zwei Behälter 11 bzw. 12 montiert, die sich gemäss den Fig. 2 und 3 um eine Gelenkvorrichtung 13, z.B. ein Schiebegelenk bzw. Schiebegelenkpaar, in den Raum nach unten klappen lassen.

Die Gelenkvorrichtung liegt innerhalb einer durch den Behälter 11 bzw. 12 deckelartig abgeschlossenen, nach unten offenen Ausbuchtung 28 der Fahrzeugdecke 10 und weist einen an der Decke 10 gelenkig angeordneten Schieber 13a auf, der in einer Führung 13b am Behälter 11 (bzw. 12) schiebbar geführt ist und dessen Schwenkbewegungen durch ein entsprechend ausgebildetes Lenkerpaar 13c gedämpft bzw. dessen Endlagen durch dasselbe verrastbar sein können.

Die Behälter 11 und 12 sind wannenartig ausgebildet, wobei ihr Innenraum 19 zusammen mit der offenen Ausbuchtung 28 in hochgeklappter Stellung insgesamt einen Raum 40 bilden, der ausreichend für die Befestigung der ärztlichen Geräte ist. Vorzugsweise ist der Wannenraum 19 grösser als der Raum der Ausbuchtung 28. Leder- oder Gummibänder od. dgl. können zur zusätzlichen Festlegung der Geräte in den Behältern 11 und 12 vorgesehen sein.

Die wannenartig ausgebildeten Behälter 11 und 12 können aussen eine geschäumte und gepolsterte Schicht 14 aufweisen, um Verletzungen des Behälters oder von Personen zu vermeiden.

Diese Schicht 14 kann gleichzeitig zusammen mit einer entsprechenden Schicht 14', welche auf der Ausbuchtung 28 angeordnet ist, zur Wärmeisolierung des Raumes 40 dienen.

Im Behälter 11, der in den Fig. 1 bis 3 dargestellt ist, sind eine fertig angeschlossene Blutkonserve 15 und ein Infusionsbeutel 16 an Haken 17 mit (nicht dargestelltem) angeschlossenem Infusionsbesteck montiert.

Um die Temperatur innerhalb des Raumes 40 oberhalb von 20°C, vorzugsweise oberhalb von 25°C, halten zu können, ist eine elektrische Heizung 41 vorgesehen, welche vom Bordnetz des Fahrzeuges gespeist und mittels eines Thermostaten 42, z.B. eines thermostatgesteuerten Schalters, ein- bzw. ausgeschaltet wird. Dieser Schalter kann die Heizung einschalten, wenn die Temperatur im Raum 40 unter 27°C abfäiit, und wieder abschalten, wenn ein Wert von 30°C überschritten wird.

Die Heizung 41 ist vorzugsweise, wie dargestellt, innerhalb der Ausbuchtung 28 angeordnet, so dass keinerlei bewegliche elektrische Leitungen erforderlich sind. Gegebenenfalls kann jedoch eine entsprechende Heizung alternativ oder zusätzlich auch auf der Innenseite des Behälters 11 angeordnet sein. Entsprechendes gilt für den Thermostaten 42.

Die elektrische Heizung 41 kann gemäss der Fig. 7 aufgebaut sein:
Auf einer wärmefesten, elektrisch isolierenden Folie 43 sind zwei jeweils mit Anschlusskabeln 44 versehene Leiterstreifen 45 im Abstand voneinander angeordnet, die durch Widerstandsheizleitungen 46, die ebenfalls auf der Folie 43 angeordnet sind, miteinander verbunden sind. Die Leiterstreifen 45 sowie die Widerstandsheizleitungen 46 besitzen zum Schutze vor Beschädigungen eine Abdeckung 47, welche aus einer auf die Folie 43 aufgeklebten wärmefesten weiteren Folie bestehen kann. Eine derartige Heizung kann ohne weiteres auf der Innenseite der Ausbuchtung 28 aufgeklebt werden.

Um den Raum 40 gegebenenfalls auch kühlen zu können, kann, vorzugsweise ebenfalls innerhalb der Ausbuchtung 28, ein Wärmetauscher 50 angeordnet sein, der oberhalb einer Temperatur von ca. 33°C aufgrund eines vom Thermostaten 42 erzeugten Signales zur Kühlung des Raumes 40 an eine Kühl- oder Klimaanlage des Fahrzeuges anschliessbar ist. Sobald die Temperatur im Raum 40 einen Wert von 30°C beispielsweise wieder unterschreitet, wird der Wärmetauscher 50 wieder von der Kühl- bzw. Klimaanlage abgekoppelt.

Gegebenenfalls kann der Wärmetauscher 50 sowohl zur Heizung des Raumes 19 als auch zu dessen Kühlung herangezogen werden, wie anhand der Fig. 8 erläutert wird. Der Wärmetauscher 50 steht über ein Wärmeträgermedium führende Leitungen 51, 52 und ein vom Thermostaten 42 gesteuertes Ventil 53 wahlweise mit einem Wärmeübertrager 54 oder einem Wärmeübertrager 55 in Verbindung. In der dargestellten Stellung des Ventils 53 wird das Wärmeträgermedium mittels einer Pumpe 56 vom Wärmeübertrager 54 zum Wärmeaustauscher 50 und von dort wieder zurück zum Wärmeübertrager 54 gefördert.

Wird der Schieber 53' des Ventils 53 auf einen entsprechenden Befehl des Thermostaten 42 in seine nach links verschobene Stellung gebracht, so läuft das Wärmeträgermedium zwischen dem Wärmetauscher 50 und dem Wärmeübertrager 55 um.

Eine fahrzeugeigene Klima- bzw. Kühlanlage besitzt eine Wärmepumpe 57, in der ein Wärmepumpenmedium in bekannter Weise mittels eines Kompressors 58 verdichtet, dann durch einen Kondensator 59 geleitet und danach durch ein Reduzierventil 60 entspannt wird und mit vermindertem Druck und entsprechend verminderter Temperatur in einen Verdampfer 61 gelangt, von wo es wiederum vom Kompressor 58 aufgenommen wird. Der Kondensator 59 besitzt eine gegenüber der Umgebungstemperatur erhöhte Temperatur, der Verdampfer 61 eine gegenüber der Umgebungstemperatur verringerte Temperatur.

Aufgrund wärmeleitender Verbindung des Verdampfers 61 mit dem Wärmeübertrager 54 kann letzterer dementsprechend abgekühlt werden, während der Wärmeübertrager 55 aufgrund seiner wärmeleitenden Verbindung mit dem Kondensator 59 entsprechend erwärmt werden kann. Durch die jeweilige Schaltung des Ventils 53 kann also der Wärmeaustauscher 50 auf einer unter der Umgebungstemperatur bzw. auf einer oberhalb der Umgebungstemperatur liegenden Temperatur gehalten werden, so dass eine Kühlung bzw. Heizung des Raumes 40 mittels des Wärmeaustauschers 50 möglich ist. Solange der Raum 40 eine Temperatur innerhalb des gewünschten Bereiches hat, können der Schieber 53' eine mittlere Stellung einnehmen und die Pumpe 56 abgeschaltet sein, so dass der Wärmetauscher 50 von der Wärmepumpe 57 abgekoppelt ist und weder kühlend noch heizend wirkt.

Der Behälter 12 enthält gemäss Fig. 4 eine Atemmaske 22, eine Atemmaske 23 mit Atembeutel, eine Kinder-Atemmaske 24 und einen Beatmungsautomaten 25 (wie er z.B. unter dem Warenzeichen «Medumat» auf dem Markt ist). Die Sauerstoffzufuhr erfolgt über eine schlauchartige Leitung 26, die zum Beatmungsautomaten 25 führt und durch Öffnungen in der Fahrzeugdecke bzw. hinter der Verkleidung des Fahrzeugs verlegt ist und innerhalb des herabklappbaren Behälters aus der Decke tritt. Die den Sauerstoff liefernde Flasche ist an anderer, geeigneter Stelle im Fahrzeug untergebracht. Die schlauchartige Leitung 27 dient der Absaugung über den Beatmungsautomaten 25.

In Nichtgebrauchsstellung der Behälter 11 oder 12 sind diese an die Decke 10 geklappt und behindern dadurch den betreuenden Arzt oder Sanitäter nicht oder höchstens nur wenig. Bei heruntergeklapptem Behälter sind die in ihm untergebrachten Geräte dem behandelnden Arzt sofort voll zugänglich.

Vorzugsweise sind die Behälter in dem Fahrzeug, z.B. einem Rettungswagen, beiderseits einer dort vorgesehenen Haltestange untergebracht. Gegebenenfalls kann bei Verwendung nur eines Behälters die Haltestange an der Stelle desselben unterbrochen sein. Vorteilhaft befinden sich die Gelenke der Behälter an deren hinteren Seite, so dass im abgeklappten Zustand die Einbauten (Geräte) von vorn, also vom Betreuersitz aus, bedient werden können.

Auch kann die Verteilung der Geräte auf die Behälter, sofern gewünscht oder zweckmässig, selbstverständlich auch in anderer Weise vorgesehen sein.

Fig. 5 und 6 zeigen eine beispielsweise Anordnung der Behälter 11 und 12 an der Fahrzeugdecke, wobei in Fig. 6 die Behälter als heruntergeklappt angenommen sind. Mit 29 ist ein Kabel vom EKG-Gerät 30 zur Elektrode 21 bezeichnet. 31 sind Sauerstoff-Flaschen zur Belieferung der schlauchartigen Leitung 26.

Jeder Behälter weist vorteilhaft einen Handgriff auf.

## Patentansprüche

1. An der Decke (10) des Innenraumes der Karosserie eines Operations-Krankenfahrzeuges schwenkbar befestigte und im hochgeschwenkten Zustand an der Decke (10) anliegende deckelartige Haltevorrichtung für ärztliche Geräte (15, 16, 20 bis 25) zur Notfallversorgung, wobei die Geräte (15, 16, 20 bis 25) bei heruntergeschwenkter Haltevorrichtung vom Fahrzeuginnenraum aus frei zugänglich sind, dadurch gekennzeichnet, dass die Haltevorrichtung als wannenartiger Behälter (11, 12) ausgebildet ist, in welchem die ärztlichen Geräte (15, 16, 20 bis 25) sowohl im hoch- als auch im heruntergeschwenkten Zustand geschützt und für einen Notfalleinsatz bereit bzw. fertig angeschlossen untergebracht sind.

2. Haltevorrichtung nach Anspruch 1, dadurch gekennzeichnet, dass innerhalb des Fahrzeugs mindestens zwei Behälter (11, 12) angeordnet sind (Fig. 5,6), von denen der eine (11) Infusionsflaschen oder -beutel (15,16) und der andere (12) Atemgeräte (22 bis 25) mit Atemmaske und Zubehör enthält.

3. Haltevorrichtung nach einem der Ansprüche 1 und 2, dadurch gekennzeichnet, dass die für die Geräte (20 bis 25) notwendigen Schläuche (26, 27), Kabel od. dgl. durch die - vorzugsweise doppelwandige - Fahrzeugdecke (10) zu den Geräten innerhalb des oder der Behälter (12) hindurchgeführt sind.

4. Haltevorrichtung nach einem der Ansprüche 1 bis 3, dadurch gekennzeichnet, dass der Behälter (11, 12) auf seiner Aussenseite mit einer geschäumten bzw. gepolsterten Schicht (14) versehen ist.

5. Haltevorrichtung nach einem der Ansprüche 1 bis 4, dadurch gekennzeichnet, dass das Schwenkgelenk (13) des jeweiligen Behälters (11, 12) als Schiebegelenk mit einem Schieber (13a) ausgebildet ist, der in einem am Behälter (11, 12) befestigten Führungsteil (13b) begrenzt derart verschiebbar geführt ist, dass der Behälter (11, 12), insbesondere beim Hochklappen aus seiner hängenden Lage in seine etwa horizontale Lage an der Fahrzeugdecke, eine zu seiner Erstreckung etwa parallele Verschiebung mit Bezug auf das Gelenk (13) ausführen kann.

6. Haltevorrichtung nach einem der Ansprüche 1 bis 5, dadurch gekennzeichnet, dass in der Decke (10) des Fahrzeuginnenraumes eine dem jeweiligen Behälter (11, 12) zugeordnete Ausbuchtung (28) vorgesehen ist, mit der das wannenartige Innere (19) des Behälters (11, 12) gemeinsam einen Raum (40) zur Unterbringung und Befestigung der in dem Behälter (11,12) angeordneten ärztlichen Geräte (15,16, 20 bis 25) bildet.

7. Haltevorrichtung nach Anspruch 6, dadurch gekennzeichnet, dass die Tiefe des wannenartigen Behälters (11, 12) grösser als die Tiefe der Ausbuchtung (28) an der Fahrzeugdecke (10) ist.

8. Haltevorrichtung nach einem der Ansprüche 1 bis 7, dadurch gekennzeichnet, dass innerhalb des vom Behälter (11) im hochgeklappten Zustand umschlossenen Raumes (40) eine durch Thermostat (42) gesteuerte Heizung (41, 50) zum Warmhalten der Infusionsbehälter (15, 16) angeordnet ist.

9. Haltevorrichtung nach Anspruch 8, dadurch gekennzeichnet, dass im vom Behälter (11) umschlossenen Raum (40) ein thermostatgesteuerter Wärmeaustauscher (50) angeordnet ist, der zur Kühlung dieses Raumes (40) an eine fahrzeugeigene Klima- oder Kühlanlage (Wärmepumpe 57) anschliessbar ist.

10. Haltevorrichtung nach Anspruch 9, dadurch gekennzeichnet, dass der Wärmeaustauscher (50) über ein Wärmetransportmedium führende Leitungen (51, 52) wahlweise mit dem Verdampfer (61) oder dem Kondensator (59) der Kühl- bzw. Klimaanlage (Wärmepumpe 57) verbindbar ist.

11. Haltevorrichtung nach einem der Ansprüche 8 bis 10, dadurch gekennzeichnet, dass innerhalb des vom Behälter (11) in dessen hochgeklapptem Zustand umschlossenen Raumes (40) eine elektrische Widerstandsheizung (41) angeordnet ist.

12. Haltevorrichtung nach Anspruch 11, dadurch gekennzeichnet, dass die Widerstandsheizleitungen (46) der elektrischen Heizung (41) auf einer elektrisch isolierenden Schicht (43) aufgebracht sind und eine Abdeckung (47) gegen mechanische Beschädigungen besitzen.

13. Haltevorrichtung nach einem der Ansprüche 8 bis 12, dadurch gekennzeichnet, dass die Wandungen des Behälters (11) und der den Behälter (11) im hochgeklappten Zustand überdeckende Bereich des Fahrzeugdaches (Ausbuchtung 28) eine wärmeisolierende Beschichtung (14,14') besitzen, z.B. aus einem Kunststoffschaum.

14. Haltevorrichtung nach einem der Ansprüche 8 bis 13, dadurch gekennzeichnet, dass der Behälter (11) zumindest teilweise aus einem wärmeisolierenden Hartschaum besteht.

## Claims

1. Cover-like holding apparatus for medical equipment (15, 16, 22, 25) for emergency care, the holding apparatus being pivotally secured to the roof (10) of the interior compartment of the body work of an operational ambulance and contacting the roof in the upwardly pivoted state, wherein the equipment (15, 16, 22, 25) is freely accessible from the interior compartment of the ambulance when the holding apparatus is pivoted downwardly, characterised in that the holding apparatus is constructed as a trough-like container (11, 12) in which the medical equipment (15,16, 20 to 25) is housed in a protected state and ready for, and/or already connected for, emergency use both in the upwardly and downwardly pivoted states.

2. Holding apparatus in accordance with claim 1 and characterised in that at least two containers (11, 12) are arranged within the ambulance (Figs. 5,

6) of which the one (11) contains infusion flasks or in-fusion bags (15, 16) and the other respiratory apparatus (22 to 25) with a respiration mask and accessories.

3. Holding apparatus in accordance with one of the claims 1 and 2 and characterised in thatthe hoses (26, 27), cables or the like necessary for the equipment (22, 25) are led through the roof (10) of the ambulance - which is preferably double-walled - to the equipment within the container or containers (12) .

4. Holding apparatus in accordance with one of the claims 1 to 3 and characterised in that the container (11, 12) is provided with a foamed or upholstered layer (14) on its outer side.

5. Holding apparatus in accordance with one of the claims 1 to 4 and characterised in that the pivot hinge (13) or the particular container (11, 12) is constructed as a sliding hinge with a slider (13a), which is guided for limited displacement within a guide part (13b) secured to the container (11, 12), in such a way that the container (11, 12) can execute a displacement approximately parallel to its extent with respect to the hinge (13), in particular when pivoting it upwardly from its hanging position into its approximately horizontal position at the roof of the ambulance.

6. Holding apparatus in accordance with one of the claims 1 to 5 and characterised in that a recess (28) associated with the respecitve container (11, 12) is provided in the roof (10) of the interior compartment of the ambulance, with the trough-like interior (19) of the container (11, 12) jointly forming a space (40) with the recess (28) for housing and securing the medical equipment (15, 16, 20 to 25) arranged in the container (11, 12).

7. Holding apparatus in accordance with claim 6 and characterised in that the depth of the trough-like container (11, 12) is greater than the depth of the recess (28) at the roof (10) of the ambulance.

8. Holding apparatus in accordance with one of the claims 1 to 7 and characterised in that a heater (41, 50) controlled by a thermostat (42) is arranged inside the chamber (40) enclosed by the container (11) in the upwardly pivoted state, in order to keep the infusion containers (15, 16) warm.

9. Holding apparatus in accordance with claim 8 and characterised in that a thermostat controlled heat exchanger (50) which can be connected to an air conditioning or cooling installation belonging to the ambulance (heat pump 57), is arranged in the chamber (40) enclosed by the container (11) in order to cool this chamber (40).

10. Holding apparatus in accordance with claim 9 and characterised in that the heat exchanger (50) is selectively connectable with the vaporiser (61) or the condenser (59) of the cooling or air conditioning installation (heat pump 57) via conduits (51, 59) carrying a heat transport medium.

11. Holding apparatus in accordance with one of the claims 8 to 10 and characterised in that an electrical resistance heater (41 ) is arranged inside the chamber (40) enclosed by the container (11) in its upwardly pivoted state.

12. Holding apparatus in accordance with claim 11 and characterised in that the resistive heating lines (46) of the electrical heater (41) are applied to an electrically insulating layer (43) and have a cover (47) against mechanical damage.

13. Holding apparatus in accordance with one of claims 8 to 12 and characterised in that the walls of the container (11), and of the region of the ambulance roof (recess 28) which covers the container (11) in the upwardly pivoted state, have a heat- insulating coating (14, 14'), for example of a synthetic foam.

14. Holding apparatus in accordance with one of claims 8 to 13 and characterised in that the container (11) consists at least partially of a thermally insulating hard foam.

## Revendications

1. Dispositif formant couvercle, pour la réception d'appareils médicaux (15, 16, 20 à 25) d'assistance d'urgence, fixé de manière pivotante au plafond (10) de l'intérieur d'une ambulance pour opérations et appliqué au plafond (10) quand il est rabattu vers le haut, les appareils (15, 16, 20 à 25) étant librement accessibles de l'intérieur du véhicule quand le dispositif de réception est rabattu vers le bas, caractérisé en ce que le dispositif de réception est un récipient (11, 12) en forme de coque, dans lequel les appareils médicaux (15, 16, 20 à 25) quand il est rabattu aussi bien vers le haut que vers le bas, sont protégés et sont rangés prêts pour une intervention d'urgence et complètement branchés.

2. Dispositif de réception suivant la revendication 1, caractérisé en ce qu'il est prévu à l'intérieur du véhicule au moins deux récipients (11, 12) (figures 5, 6), dont l'un (11) contient des flacons ou ballons de perfusion (15, 16), et l'autre (12), des appareils respiratoires (22 à 25) avec masque respiratoire et accessoires.

3. Dispositif de réception suivant une des revendications 1 et 2, caractérisé en ce que les tuyaux souples (26, 27), câbles ou conduites analogues nécessaires aux appareils (20 à 25) traversent le plafond du véhicule (10) - de préférence à double paroi - pour atteindre les appareils qui sont à l'intérieur du ou des récipient(s) (12).

4. Dispositif de réception suivant une des revendications 1 à 3, caractérisé en ce que le récipient (11, 12) comporte, sur sa face extérieure, une couche (14) de mousse artificielle ou de rembourrage.

5. Dispositif de réception suivant une des revendications 1 à 4, caractérisé en ce que l'articulation (13) de chaque récipient (11,12) est une articulation coulissante ayant un coulisseau (13a), qui coulisse d'une manière limitée dans une glissière (13b) fixée sur le récipient (11, 12), de sorte que ce dernier (11, 12), spécialement quand on le rabat vers le haut de sa position pendante dans sa position approximativement horizontale au plafond du véhicule, peut exécuter un déplacement approximativement parallèle à sa longueur, en référence à l'articulation (13).

6. Dispositif de réception suivant une des revendications 1 à 5, caractérisé en ce qu'on prévoit dans le plafond (10) du véhicule un renforcement (28) correspondant à chaque récipient (11, 12) et formant, en combinaison avec l'intérieur (19) - en forme de coque - du récipient (11, 12), un espace (40) pour le logement et la fixation des appareils médicaux (15, 16, 20 à 25) placés dans le récipient (11, 12).

7. Dispositif de réception suivant la revendication 6, caractérisé en ce que la profondeur du récipient (11,12) en forme de coque est plus grande que celle du renforcement (28) qui est au plafond (101 du véhicule.

8. Dispositif de réception suivant une des revendications 1 à 7, caractérisé en ce qu'à l'intérieur de l'espace (40) entouré par le récipient (11) quand il est rabattu vers le haut, est disposé un chauffage (41, 50) commandé par thermostat (42) pour tenir au chaud les récipients de perfusion (15, 16).

9. Dispositif de réception suivant la revendication 8, caractérisé en ce que, dans l'espace (40) entouré par le récipient (11), est disposé un échangeur thermique (50) commandé par thermostat, qui peut se raccorder à une installation de climatisation ou de refroidissement (pompe à chaleur 57) pour le refroidissement de cet espace (40).

10. Dispositif de réception suivant la revendication 9, caractérisé en ce que l'échangeur thermique (50) peut être relié au choix, par l'intermédiaire de conduites (51, 52) de transport d'un fluide caloriporteur, soit à l'évaporateur (61) soit au condenseur (59) de l'installation de refroidissement ou de climatisation (pompe à chaleur 57).

11. Dispositif de réception suivant une des revendications 8 à 10, caractérisé en ce qu'à l'intérieur de l'espace (40) entouré par le récipient (11) quand ce dernier est rabattu vers le haut, est disposé un chauffage électrique (41) à résistances.

12. Dispositif de réception suivant la revendication 11, caractérisé en ce que les résistances chauffantes (46) du chauffage électrique (41) sont disposées sur une couche (43) électriquement isolante et possèdent un revêtement (47) les protégeant contre des détériorations mécaniques.

13. Dispositif de réception suivant une des revendications 8 à 12, caractérisé en ce que les parois du récipient (11) et de la zone du toit du véhicule (renforcement 28) recouvrant le récipient (11) quand ce dernier est rabattu vers le haut possèdent une enduction (14, 14') thermiquement isolante, par exemple en une mousse de matière plastique.

14. Dispositif de réception suivant une des revendications 8 à 13, caractérisé en ce que le récipient (11) est constitué au moins partiellement en une mousse dure isolant thermiquement.
